# FASCICULE DE BREVET EUROPEEN

(11) **EP 3 410 234 B1**
(45) Date de publication et mention de la délivrance du brevet: **11.03.2020**
(21) Numéro de dépôt: 17174165.5
(22) Date de dépôt: 02.06.2017
(51) Int. Cl.: G04D 1/06, G04D 7/12

(54) **BOÎTE DE CONDITIONNEMENT DE PIÈCES D'HORLOGERIE ET DISPOSITIF DE CONTRÔLE ET/OU DE RÉGLAGE DE PIÈCE D'HORLOGERIE**
VERPACKUNGSSCHACHTEL FÜR UHREN UND KONTROLL- UND/ODER REGULIERUNGSVORRICHTUNG VON UHREN
BOX FOR PACKAGING CLOCK PARTS AND DEVICE FOR CHECKING AND/OR ADJUSTING A TIMEPIECE

(43) Date de publication de la demande: 05.12.2018
(73) Titulaire: Omega SA, 2502 Bienne (CH)
(72) Inventeur: LEHMANN, José, 2022 Bevaix (CH)
(74) Mandataire: ICB SA

(56) Documents cités:
- CH-A- 382 651
- FR-A- 1 326 527
- GB-A- 712 302

## Description

### Domaine de l'invention

L'invention concerne une boîte de conditionnement de pièces d'horlogerie comportant extérieurement, d'une part une base agencée pour renfermer intérieurement au moins un plateau amovible, et d'autre part au moins un couvercle agencé pour coopérer de façon complémentaire avec la base pour la fermeture de la boîte, chaque plateau comportant au moins un compartiment intérieur pour la réception d'une pièce d'horlogerie, le compartiment étant délimité par un fond et une cloison périphérique, et la boîte comportant, au niveau de chaque compartiment, au moins un tampon résilient agencé pour être centré dans le compartiment et pour être plaqué sur une pièce d'horlogerie par le couvercle lors de la fermeture de la boîte.

L'invention concerne encore un dispositif de contrôle et/ou de réglage de pièce d'horlogerie, comportant au moins un manipulateur agencé pour manipuler au moins une telle boîte, que comporte ce dispositif.

L'invention concerne encore un procédé de contrôle et/ou de réglage d'une pièce d'horlogerie.

L'invention concerne le domaine des contrôles ou de réglages de pièces d'horlogerie, notamment des montres, ou des « watch heads » ou têtes de montre, ou encore de mouvements d'horlogerie mécaniques.

### Arrière-plan de l'invention

Les contrôles et de réglages de pièces d'horlogerie, notamment des montres, ou des « watch heads », ou des mouvements d'horlogerie mécaniques, nécessitent un grand nombre de manipulations de l'objet, en particulier pour les contrôles chronométriques, où le mécanisme est vérifié dans les différentes positions réglementaires de certification des chronomètres, mais aussi dans des conditions le plus possible proches de celles du porter. Les contrôles et réglages chronométriques sont, très souvent, complétés par d'autres vérifications: étanchéité, sensibilité aux champs magnétiques, aux chocs, à la température, ou autres.

Il s'agit donc de fiabiliser le déroulement de ces contrôles et vérifications, en préservant le mécanisme objet du contrôle, et en permettant des observations si possible automatisées, éventuellement complétées par des réglages ou encore des marquages, tout en assurant la traçabilité du produit et le lien entre l'objet et les contrôles et réglages effectués.

La recherche de fiabilité est compatible avec une recherche de productivité, et il s'agit donc d'adapter les fabrications horlogères à des manipulations avec les outils les plus modernes, avec un degré d'automatisation le plus élevé possible.

Les documents FR1326527 et CH382651 divulguent une boîte de stockage pour mouvements horlogers, des éléments souples étant utilisés pour recevoir les mouvements ou les boîtes de montre.

### Résumé de l'invention

L'invention se propose de fournir les moyens permettant un conditionnement intermédiaire parfait de telles pièces d'horlogerie, notamment pendant les opérations finales de contrôles et/ou de réglages, et agencés pour autoriser des interventions au contact ou à proximité directe des mécanismes.

A cet effet, l'invention concerne une boîte de conditionnement de pièces d'horlogerie selon la revendication 1.

L'invention concerne encore un dispositif de contrôle et/ou de réglage de pièce d'horlogerie, comportant au moins un manipulateur agencé pour manipuler au moins une telle boîte, selon la revendication 17.

L'invention concerne encore un procédé de contrôle et/ou de réglage d'une pièce d'horlogerie, selon la revendication 23.

### Description sommaire des dessins

D'autres caractéristiques et avantages de l'invention apparaîtront à la lecture de la description détaillée qui va suivre, en référence aux dessins annexés, où :
- la figure 1 représente, de façon schématisée, et en perspective, une boîte de conditionnement de pièces d'horlogerie, qui comporte, à sa partie inférieure une base qui renferme un plateau visible par des orifices d'extrémité de la base, ce plateau étant immobilisé, dans une position de fermeture de la boîte, par un couvercle venant en partie supérieure, et clipé sur la base. Le couvercle comporte une pluralité d'orifices principaux destinés à autoriser l'accès à des pièces d'horlogerie disposées dans des compartiments du plateau. Les côtés extérieurs de la base et du couvercle comportent des éléments d'indexage tels que nervures ou centrages, et différentes éléments d'identification, ici comportant des codes-barres;
- la figure 2 représente, de façon schématisée, et en perspective vue de dessus, un assemblage réalisé avec les seuls base et couvercle ;
- la figure 3 représente, de façon similaire à la figure 2, le même assemblage, en perspective vue de dessous ;
- la figure 4 représente, de façon schématisée, le même assemblage, en coupe selon la section AA de la figure 2, passant par deux orifices principaux du couvercle;
- la figure 5 représente, de façon schématisée, le même assemblage en coupe selon la section BB de la figure 2, passant par des moyens de fermeture de la boîte;
- la figure 6 représente, de façon schématisée, le couvercle en perspective vue de dessus ;
- la figure 7 représente, de façon schématisée, le couvercle en perspective vue de dessous ;
- la figure 8 représente, de façon schématisée, le même couvercle en coupe selon la section CC de la figure 6, passant par des moyens de fermeture de la boîte;
- la figure 9 représente, de façon schématisée, le même assemblage, en coupe selon la section DD de la figure 6, passant par deux orifices principaux du couvercle;
- la figure 10 représente, de façon schématisée, et en perspective vue de dessus, un jeu de tampons résilients que comporte la boîte de la figure 1, agencés pour être plaqués par le couvercle sur des pièces d'horlogerie disposées dans les compartiments du plateau, et qui comportent chacun un orifice secondaire destiné à être aligné sur un orifice principal du couvercle ;
- la figure 11 représente, de façon schématisée, et en perspective vue de dessus, le couvercle équipé de ce jeu de tampons résilients, accrochés à des moyens de maintien que comporte le couvercle, de façon à ce que, quand ce couvercle est posé sur un plan en appui sur des pieds, lesquels constituent aussi des moyens de fermeture supérieurs, les tampons résilients restent à distance de ce plan ;
- la figure 12 représente, de façon schématisée, et en perspective vue de dessus, le plateau que comporte la boîte de la figure 1, avec des compartiments isolés et chacun repérés différemment, ce plateau comportant une languette périphérique pour son appui sur la base, et comportant encore, latéralement, des détrompeurs de position, et des taquets latéraux d'appui ;
- la figure 13 représente, de façon schématisée, et en perspective vue de dessus, la base de la boîte, également munie de détrompeurs, et bordée par deux nervures de hauteurs différente; le fond de cette base comporte des rainures oblongues qui constituent des passages pour un outil pour désolidariser, si nécessaire, la base et un plateau ;
- la figure 14 représente la même base, de façon schématisée, partielle, et en perspective vue de dessous ;
- la figure 15 représente, de façon schématisée, la même base, en coupe selon la section EE de la figure 14, passant par deux éléments d'indexage;
- la figure 16 représente, de façon schématisée, et en vue de dessus, le plateau de la figure 12 inséré dans la base, et comportant, dans chacun de ses compartiments, une pièce d'horlogerie, ici une tête de montre, calée par des moyens de maintien complémentaire ;
- la figure 17 représente, de façon schématisée, la boîte de la figure 1, en coupe passant par des moyens de fermeture de la boîte;
- la figure 18 représente, de façon similaire à la figure 17, la même boîte, garnie de têtes de montres, et l'accès direct d'un capteur ou d'un outil à cette tête de montre, au travers de l'orifice principal du couvercle, et de l'orifice secondaire du tampon résilient, qui sont alignés au-dessus de cette tête de montre ;
- la figure 19 représente, en perspective tronquée, la boîte de la figure 18, dans la même configuration, avec les têtes de montres non visibles car recouvertes chacune par un tampon résilient, cette boîte étant prête pour l'insertion d'un capteur ou outil ;
- la figure 20 représente, de façon schématisée, et en perspective, un dispositif de manipulation de telles boîtes et de têtes comportant des capteurs ou des outils de réglage ;
- la figure 21 est un schéma-blocs des étapes principales d'un procédé de contrôle et/ou de réglage de pièce d'horlogerie mis en oeuvre avec de telles boîtes et avec ce dispositif.

### Description détaillée des modes de réalisation préférés

L'invention concerne une boîte 1 de conditionnement de pièces d'horlogerie 1000. Par «pièce d'horlogerie» on entend ici montre, ou «watch head», ou mouvement d'horlogerie, notamment mécanique, ou composant horloger, ou tout ensemble similaire.

Cette boîte 1 comporte extérieurement, d'une part une base 20 agencée pour renfermer intérieurement au moins un plateau 30 amovible, et d'autre part au moins un couvercle 10, qui est agencé pour coopérer de façon complémentaire avec la base 20 pour la fermeture de la boîte 1.

Chaque plateau 30 comporte au moins un compartiment 2 intérieur pour la réception d'une pièce d'horlogerie 1000. Ce compartiment 2 est délimité par un fond 3, qui fait partie du plateau 30, et une cloison périphérique 5, qui fait partie du plateau 30, et qui peut être amovible dans une variante particulière non illustrée.

La boîte 1 comporte, au niveau de chaque compartiment 2, au moins un tampon résilient 6 agencé pour être centré dans le compartiment 2, et pour être plaqué sur une pièce d'horlogerie 1000 déposée dans ce compartiment 2, par le couvercle 10 lors de la fermeture de la boîte 1.

Ce tampon résilient 6 est choisi pour prendre appui directement sur la pièce d'horlogerie 1000 concernée, et est agencé pour se déformer pour en épouser parfaitement la forme et bien l'abloquer. Dans une variante, ce tampon résilient est garni, sur une face de contact, d'un film superficiel.

De façon avantageuse, ce tampon résilient 6 est choisi dans un matériau procurant une bonne isolation phonique, de façon à permettre un contrôle de marche par microphone d'une pièce d'horlogerie 1000 particulière, sans perturbation des pièces d'horlogerie 1000 voisines. Notamment le tampon résilient 6 a la texture d'une mousse souple.

Un même tampon résilient 6 permet le blocage de différentes pièces d'horlogerie 1000, de toutes tailles, et de toutes les épaisseurs.

Ce tampon résilient 6 est indispensable à l'invention, il doit donc être échangé dès qu'il présente des signes d'altération, tels que non-retour à son épaisseur initial à vide, cote en épaisseur insuffisante, déchirure, ou autre. A cet effet la mise en oeuvre de la boîte 1 selon l'invention est accompagnée de fréquents contrôles, en cours de cycle, des tampons résilients 6 qu'elle comporte.

Avantageusement, le couvercle 10 comporte des moyens de maintien 60, qui sont agencés pour maintenir chaque tampon résilient 6 sur le couvercle, au niveau d'un logement supérieur 15, que comporte ce couvercle 10, ces moyens de maintien 60 peuvent venir de fabrication avec le couvercle 10, réalisé par exemple en injection plastique, et avoir une forme de crochet ou similaire assurant une retenue du tampon résilient 6 dans toutes les positions. Ainsi, le contrôle des tampons résilients 6 en cours de cycle est facilité, puisque ce contrôle peut être effectué par un simple contrôle de hauteur, notamment mais non limitativement optique, sur le couvercle 10 muni de tous ses tampons résilients 6.

Plus particulièrement, le couvercle 10 comporte, au droit de chaque compartiment 2, un logement supérieur 15, qui est agencé pour maintenir avec serrage un tampon résilient 6, et qui peut constituer de tels moyens de maintien 60, ou bien être complété par de tels moyens de maintien 60.

Selon l'invention, la boîte 1 comporte, au niveau de chaque compartiment 2, au moins un orifice principal 7 de passage, qui est agencé pour autoriser l'accès d'un capteur ou outil à une pièce d'horlogerie 1000 occupant le compartiment 2.

Un tel orifice principal 7 de passage peut être ménagé au niveau du couvercle 10, tel que visible pour la réalisation préférée illustrée par les figures, mais aussi au niveau de la base 20.

Et chaque tampon résilient 6 comporte au moins un orifice secondaire 8, qui est agencé pour sa coopération en alignement avec un tel orifice principal 7, et pour autoriser l'accès d'un tel capteur ou outil à la pièce d'horlogerie 1000 occupant le compartiment 2.

L'invention est illustrée sur les figures avec des tampons résilients 6 supérieurs du côté du couvercle 10, et on comprend qu'une variante de l'invention peut fonctionner avec des tampons résilients inférieurs, du côté du fond 3 du plateau 30, ou encore à la fois avec de tels tampons résilients 6 supérieurs et de tels tampons résilients inférieurs, de part et d'autre de chaque pièce d'horlogerie 1000. En pareil cas, de façon particulière, le plateau 30 peut comporter, au droit de chaque compartiment 2, un logement inférieur agencé pour maintenir avec serrage un tampon résilient 6.

De façon particulière, la base 20 comporte une surface d'appui 21 qui est agencée pour coopérer par appui et/ou pincement avec une surface complémentaire 31 que comporte chaque plateau 30 amovible. Dans la réalisation particulière illustrée par les figures, la surface d'appui 21 est composée par l'ensemble des surfaces latérales d'une nervure médiane 22 que comporte la base 20, tandis que la surface complémentaire 31 est constituée par les surfaces intérieures latérales d'une nervure creuse 33 que comporte le plateau 30. Plus particulièrement, la géométrie de la surface d'appui 21 et celle de la surface complémentaire 31, et les matériaux de la base 20 et du plateau 30, sont choisis pour que la coopération entre la surface d'appui 21 et la surface complémentaire 31 se fasse avec un léger serrage de pincement. Dans une variante particulière illustrée, la base 20 comporte au moins un passage 27 qui est agencé pour autoriser le passage d'au moins un outil d'extraction d'un plateau 30 d'avec la boîte 20, en cas de coincement entre ces derniers.

Plus particulièrement, pour effectuer sa fermeture et la mise sous serrage des tampons résilients 6, la boîte 1 comporte des moyens de fermeture 40, qui sont agencés au niveau de la base 20 et du couvercle 10, pour plaquer le couvercle 10 sur le fond 3 dans un état comprimé de chaque tampon résilient 6. Dans la réalisation particulière illustrée par les figures, les moyens de fermeture 40 comportent au moins un élément de fermeture inférieur 42 solidaire de la base 20, agencé pour coopérer de façon complémentaire avec au moins un élément de fermeture supérieur 41, notamment un clip 401, solidaire du couvercle 10. Dans cet exemple particulier, un élément de fermeture inférieur 42 coopère avec un élément de fermeture supérieur 41 par clipage, ce qui est avantageux pour permettre une manœuvre facile d'ouverture/fermeture par un manipulateur automatisé.

Pour permettre sa manipulation de façon automatisée, la boîte 1 comporte, extérieurement, une pluralité d'éléments d'indexage 11 pour la définition de sa position et de son orientation dans l'espace. Ces éléments d'indexage 11 peuvent, tel que visible sur les figures, être ménagés aussi bien au niveau de la base 20 que du couvercle 10, de façon à autoriser la manipulation automatisée, aussi bien de la base 20 seule, du couvercle 10 seul, ou de la boîte 1 assemblée complète. Avantageusement, dans une réalisation en injection plastique de la base 20 et/ou du couvercle 10, ces éléments d'indexage 11 correspondent aux orifices d'injection de la matière. Ces éléments d'indexage 11 peuvent aussi être des usinages, ou encore des éléments rapportés, tels qu'étiquettes, mires, pions, par collage, chassage, vissage, soudage, ou autre.

Plus particulièrement, la boîte 1 comporte, extérieurement, une pluralité de moyens de préhension 12, pour son maintien et son déplacement par des moyens de production automatisés. Ces moyens de préhension 12 peuvent être constitués par des nervures, des cavités calibrées, ou similaire

La boîte 1 comporte avantageusement, extérieurement, au moins un élément d'identification 13 pour son repérage propre, et/ou son positionnement dans l'espace, et/ou pour l'identification des produits qu'elle enferme. Plus particulièrement, chaque élément d'identification 13 comporte un repérage tel que code-barres ou similaire. Le codage d'un élément d'identification 13 n'est pas nécessairement optique, l'élément d'identification 13 peut par exemple être constitué d'une puce RFID ou similaire. Plus particulièrement, la boîte 1 comporte plusieurs éléments d'identification 13, 13A, 13B, 13C, 13D, ..., qui diffèrent, au moins partiellement, par une zone de codage différent, de façon à identifier les différentes faces de la boîte 1. De façon complémentaire, plus particulièrement, la base 20 comporte au moins un premier détrompeur 28 et un deuxième détrompeur 29, chacun agencé pour coopérer de façon complémentaire avec un premier détrompeur complémentaire 38, respectivement un deuxième détrompeur complémentaire 39, que comporte chaque plateau 30, pour assurer une orientation relative unique d'un plateau 30 par rapport à la boîte 20. Le codage extérieur à la boîte 1 identifie ainsi parfaitement la position du plateau 30 qu'elle renferme. A ce propos, l'invention est illustrée avec un plateau 30 unique, mais on comprend qu'on peut la réaliser avec différentes variantes, notamment des plateaux 30 de longueur ou de largeur inférieure à celle de la base 20, juxtaposées l'une à l'autre.

Pour faciliter les assemblages des composants de la boîte 1, la base 20 comporte avantageusement de petits reliefs saillants 260 légèrement pentés, agencés pour repousser légèrement la matière du couvercle 10, et l'écarter, et, ainsi, faciliter son insertion. La dimension de ces reliefs est très petite, par exemple largeur de l'ordre du millimètre, pente de l'ordre du millimètre, longueur de pente de l'ordre de quelques millimètres, pour une boîte 1 apte à contenir 10 composants horlogers ou montres. Ces petits reliefs sont répartis en périphérie, par exemple au niveau des détrompeurs et aux extrémités de boîte. Certains de ces reliefs sont avantageusement constitués par des cônes d'indexage.

Naturellement, les éléments d'identification 13 peuvent aussi comporter des repères purement géométriques d'alignement et/ou de position. Les éléments d'indexage 11 peuvent également être disposés de façon différenciée sur les différentes faces de la boîte 1. Certains de ces usinages 11 peuvent, encore, être obturés pour assurer cette différenciation.

De préférence, au moins un élément d'identification 13, et/ou un groupe d'éléments d'indexage 11, définit au moins une orientation de référence par rapport aux moyens de préhension 12.

Plus particulièrement, la boîte 1 comporte au moins un orifice de passage 14, notamment de passage de fluide, pour permettre le passage, entre l'extérieur et l'intérieur de la boîte 1, d'un flux de fluide gazeux et/ou liquide, pour une fonction de nettoyage, de mise en température, de test d'étanchéité, ou autre. Cet orifice de passage 14 peut être ménagé au niveau de la base 20 et/ou du couvercle 10. Un tel orifice de passage 14 peut encore, être utilisé pour la lecture d'un identifiant porté sur un plateau 30 enfermé dans la boîte 1, ou encore pour le passage d'un préhenseur mécanique, d'un outil, d'un capteur, ou similaire. Les figures montrent de tels orifices de passage 14 sur les plus petits côtés de la base 20.

La boîte 1 est avantageusement conçue pour un empilage, aussi bien de la boîte 1 complète, que de ses différents composants avec des composants de même type, ce qui permet un gain de place important.

Dans une réalisation particulière telle qu'illustrée par les figures, la base 20 comporte une nervure périphérique basse 25, qui est agencée pour constituer une surface basse d'appui d'un rebord inférieur 35 que comporte une languette périphérique 36 de chaque plateau 30. Un rebord supérieur 32 du même plateau 30 est agencé pour rester en retrait, ou juste à l'affleurement, d'une nervure périphérique haute 26 que comporte la base 20.

Plus particulièrement, au moins la nervure périphérique haute 26, ou la nervure périphérique basse 25, est agencée pour coopérer avec une surface périphérique 23 que comporte, à l'opposé de la nervure périphérique haute 26 ou la nervure périphérique basse 25, une autre base 20 identique pour leur empilage l'une sur l'autre.

De façon similaire, plus particulièrement, chaque plateau 30 est empilable sur un autre plateau 30 identique, en appui sur des taquets latéraux 37, et la boîte 1 comporte au moins une coiffe agencée pour recouvrir et obturer le plateau 30 supérieur de l'empilage. Dans une variante, ces taquets latéraux 37 peuvent aussi être utilisés pour un appui de butée sur un bossage de la base 20.

Avantageusement les plateaux 30 comportent un repérage 34 de chaque compartiment 2, par exemple un nombre tel que visible sur les figures. De façon avantageuse, les différents compartiments 2 d'un plateau 30 donné sont ainsi identifiés individuellement, par exemple par un numéro venu d'injection avec le plateau 30. Ceci permet une identification facile par un manipulateur ou par un opérateur, si une des pièces d'horlogerie doit être extraite, pour être par exemple amenée dans un circuit de retouche de réglage, ou autre.

Dans une variante, au moins un maintien complémentaire 61, tel qu'une mousse ou similaire, peut occuper un logement 2 pour caler une pièce d'horlogerie 1000 et définir sa position.

De façon similaire, plus particulièrement, chaque couvercle 10 comporte des pieds 17, qui sont agencés pour son empilage sur un couvercle 10 de même type sans contact avec les tampons résilients 6 de l'autre couvercle 10, il est en effet important que les surfaces des tampons résilients 6, qui sont destinées à venir en contact direct avec des pièces d'horlogerie 1000, soient à l'abri de toute pollution telle que poussière, fluide, ou autre. Chaque pied 17 comporte alors une surface inférieure 411, qui est agencée pour venir en appui sur une surface supérieure complémentaire 412 opposée, lors d'un tel empilage; avantageusement, les surfaces de jonction entre ces surfaces supérieures complémentaires 412 et la grande face supérieure du couvercle 10 comportent un rayon agencé pour faire glisser les pieds 17 du couvercle supérieur de l'empilage, et les écarter légèrement pour un positionnement précis en position de butée. Dans la réalisation particulière illustrée, ces pieds constituent aussi des éléments de fermeture supérieurs 41.

De façon similaire, la base 20 peut comporter des rayons 270 agencés pour faciliter l'insertion avant clipage des pieds 17 de couvercle.

Avantageusement, chaque pied 17 présente, sur sa plus grande surface, une forme de trapèze isocèle, plus étroit à son extrémité distale qu'à son attache au couvercle 10, de façon à remplir une fonction de centrage longitudinal par rapport à une encoche large à faces parallèles ou obliques, que comporte la base 20, lors du clipage du couvercle 10 sur la base 20, dans la position de la figure 1. Ainsi, les éléments d'indexage 11, et/ou les moyens de préhension 12, qui sont de part et d'autre du couvercle 10 et de la base 20 assemblés, sont parfaitement alignés, et un manipulateur de manutention peut fonctionner à jeu minimal.

Dans une réalisation particulière, les composants de la boîte 1 sont tous réalisés en matière plastique, en particulier par injection pour garantir une qualité géométrique répétitive, notamment en polypropylène ou similaire. Au moins les bases 20 et couvercles 10 sont conçus pour être lavés périodiquement, par exemple par un système de lavage automatique par ultra-sons ; les plateaux 30 peuvent aussi bénéficier d'un tel lavage. Les composants résilients 6 ne sont ni lavés ni recyclés, ce sont des pièces d'usure, mesurées de façon périodique, et rebutées dès que leur épaisseur ne garantit plus un maintien correct d'une pièce d'horlogerie 1000 dans on compartiment 2, ou dès qu'un signe d'usure, de déchirure, ou de pollution est constaté.

L'invention concerne encore un dispositif 100 de contrôle et/ou de réglage de pièce d'horlogerie. Ce dispositif 100 comporte au moins un manipulateur 101, qui est agencé pour manipuler, notamment par l'intermédiaire d'au moins un préhenseur 105, au moins une telle boîte 1, que comporte ce dispositif 100. Un tel manipulateur 101 ou préhenseur 105 est agencé pour coopérer avec les moyens de préhension 12 de chaque boîte 1, et/ou avec tout ou partie des éléments d'indexage 11.

Le dispositif 100 comporte avantageusement des moyens de détection 109, agencés pour recueillir les informations des éléments d'identification 13, et piloter chaque manipulateur 101 en conséquence.

Plus particulièrement, le manipulateur 101 comporte au moins un capteur 102 et/ou un outillage 103, qui est agencé pour être inséré au travers d'un au moins un orifice principal 7 et d'un orifice secondaire 8 aligné avec cet orifice principal 7 dans un même compartiment 2, et qui est agencé pour effectuer une mesure et/ou un réglage sur une pièce d'horlogerie 1000 logée dans le compartiment 2.

Plus particulièrement, un capteur 102 est un microphone, ou une caméra, ou un capteur de vibrations par contact.

Plus particulièrement, un outillage 103 est un outillage mécanique, ou magnétique, ou autre.

Plus particulièrement, le manipulateur 101 comporte autant de capteurs 102 et/ou outillages 103 qu'une boîte 1 comporte de compartiments 2. Notamment le manipulateur 101 est un robot multi-axes, apte à simuler toutes les positions de porter dans l'espace, et pas seulement les positions usuelles de contrôle chronométrique, mais aussi n'importe quelle position réaliste dans l'espace. Selon l'agencement, le même manipulateur 101, ou bien avantageusement un autre manipulateur connexe 104, comporte un bras d'extrémité lequel comporte une tête munie de ces différents capteurs 102 ou outillages 103, pour permettre une intervention simultanées sur toutes les pièces d'horlogerie 1000 que comporte une boîte 1 particulière. Un tel manipulateur 101 ou 104 peut ainsi, selon le contrôle à effectuer, mettre en oeuvre une tête équipée de capteurs 102, ou bien une tête équipée d'outillages 103, ou une tête mixte équipée à la fois de capteurs 102 et d'outillages 103, ou autre.

Plus particulièrement, le manipulateur 101 est agencé pour manipuler chaque boîte 1 au moins dans différentes positions de contrôle et/ou de réglage chronométrique, sous différentes conditions physiques : à différentes températures, à des taux d'humidité différents, sous des pressions ou dépressions différentes, ou encore soumise à des vibrations, ou à des flux gazeux ou liquides, ou autres. Bien sûr, ces opérations peuvent être réalisées non seulement dans des positions particulières, mais aussi au cours de mouvements programmés entre différentes positions dans l'espace.

Le manipulateur 101 comporte des moyens de pilotage 110, qui sont agencés pour gérer ses mouvements dans l'espace, ainsi que la durée des contrôles et/ou des réglages dans les différentes positions occupées par chaque boîte 1, et/ou lors des différents mouvements imprimés à cette boîte 1. Bien sûr, le manipulateur 101 peut aussi être agencé pour manipuler plusieurs boîtes 1 à la fois.

Plus particulièrement, le dispositif 100 comporte des moyens de manœuvre, qui sont agencés pour effectuer l'ouverture et la fermeture des couvercles 10 par rapport aux bases 20, pour effectuer des opérations de contrôle sous champ magnétique, et/ou de mise sous pression/dépression, et/ou des opérations de contrôle d'étanchéité, et/ou des opérations de gravure, et/ou de lavage, ou autre. Ces moyens de manœuvre peuvent être des manipulateurs 101 ou 104, ou d'autres moyens de manipulation automatisés.

Le dispositif 100 comporte avantageusement des moyens de lecture des éléments d'identification 13 des boîtes 1, et des moyens de détection de position dans l'espace des éléments d'indexage 11. Ainsi le manipulateur 101 dispose de toutes les informations relatives aux boîtes 1, à leur position, à leur contenu, et les moyens de pilotage 110 sont de préférence prévus pour être interfacés avec des moyens de gestion de production pour assurer la traçabilité des boîtes 1 et de leur contenu.

L'invention concerne encore un procédé de contrôle et/ou de réglage d'une pièce d'horlogerie 1000, selon lequel :
- (200) on se munit d'une telle boîte 1, en position ouverte ;
- (210) on dépose la pièce d'horlogerie 1000 dans un compartiment 2 d'un plateau 30 de la boîte 1, sur et/ou sous un tampon résilient 6 centré dans le compartiment 2 avec son orifice secondaire 8 en alignement avec un orifice principal 7;
- (220) on referme le couvercle 10 de la boîte 1 en compression de chaque tampon résilient 6, et on plaque directement ou indirectement la pièce d'horlogerie 1000 sur le fond 3;
- (230) on manipule la boîte 1 dans différentes positions dans l'espace ;
- (240) pour chacune de ces positions, on insère un capteur 102 et/ou un outillage 103 inséré au travers de l'orifice principal 7 ;
- (250) on effectue au moins une opération de contrôle et/ou de réglage de la pièce d'horlogerie 1000 au moyen de ce capteur 102 et/ou de cet outillage 103.

Plus particulièrement, on met en œuvre un tel dispositif 100 pour la manipulation de la boîte 1.

Plus particulièrement, on met en œuvre ce dispositif 100 pour la manipulation de la boîte 1 dans différentes positions de contrôle et/ou de réglage chronométrique, et on effectue, dans chaque position, le contrôle et/ou le réglage de la pièce d'horlogerie 1000.

Plus particulièrement encore, on effectue en simultané le contrôle et/ou le réglage d'une pluralité de pièces d'horlogerie 1000, chacune enfermée dans un compartiment 2 d'une même boîte 1.

## Revendications

1. Boîte (1) de conditionnement de pièces d'horlogerie comportant extérieurement, d'une part une base (20) agencée pour renfermer intérieurement au moins un plateau (30) amovible, et d'autre part au moins un couvercle (10) agencé pour coopérer de façon complémentaire avec ladite base (20) pour la fermeture de ladite boîte (1), chaque dit plateau (30) comportant au moins un compartiment (2) intérieur pour la réception d'une pièce d'horlogerie (1000), ledit compartiment (2) étant délimité par un fond (3), et une cloison périphérique (5), et ladite boîte (1) comportant, au niveau de chaque dit compartiment (2), au moins un tampon résilient (6) agencé pour être centré dans ledit compartiment (2) et pour être plaqué sur une dite pièce d'horlogerie (1000) par ledit couvercle (10) lors de la fermeture de ladite boîte (1), **caractérisée en ce que** ladite boîte (1) comporte, au niveau de chaque dit compartiment (2), au moins un orifice principal (7) de passage agencé pour autoriser l'accès d'un capteur ou outil à une dite pièce d'horlogerie (1000) occupant ledit compartiment (2), et **en ce que** chaque dit tampon résilient (6) comporte au moins un orifice secondaire (8) agencé pour sa coopération en alignement avec un dit orifice principal (7) et pour autoriser l'accès d'un dit capteur ou outil à ladite pièce d'horlogerie (1000) occupant ledit compartiment (2).

2. Boîte (1) selon la revendication 1, **caractérisée en ce que** ladite base (20) comporte une surface d'appui (21) agencée pour coopérer par appui et/ou pincement avec une surface complémentaire (31) que comporte chaque dit plateau (30) amovible.

3. Boîte (1) selon la revendication 1 ou 2, **caractérisée en ce que** ladite boîte (1) comporte des moyens de fermeture (40) agencés au niveau de ladite base (20) et dudit couvercle (10), pour plaquer ledit couvercle (10) sur ledit fond (3) dans un état comprimé de chaque dit tampon résilient (6).

4. Boîte (1) selon l'une des revendications 1 à 3, **caractérisée en ce que** ladite boîte (1) comporte, extérieurement, une pluralité d'éléments d'indexage (11) pour la définition de sa position et de son orientation dans l'espace.

5. Boîte (1) selon l'une des revendications 1 à 4, **caractérisée en ce que** ladite boîte (1) comporte, extérieurement, une pluralité de moyens de préhension (12) pour son maintien et son déplacement par des moyens de production automatisés.

6. Boîte (1) selon l'une des revendications 1 à 5, **caractérisée en ce que** ladite boîte (1) comporte, extérieurement, au moins un élément d'identification (13) pour son repérage propre et/ou son positionnement dans l'espace et/ou pour l'identification des produits qu'elle enferme.

7. Boîte (1) selon les revendications 5 et 6, **caractérisée** en ce au moins un dit élément d'identification (13) définit au moins une orientation de référence par rapport aux moyens de préhension (12).

8. Boîte (1) selon l'une des revendications 1 à 7, **caractérisée en ce que** ladite boîte (1) comporte au moins un orifice de passage (14) pour permettre le passage, entre l'extérieur et l'intérieur de ladite boîte (1), d'un flux de fluide gazeux et/ou liquide.

9. Boîte (1) selon l'une des revendications 1 à 8, **caractérisée en ce que** ledit couvercle (10) comporte, au droit de chaque dit compartiment (2), un logement supérieur (15) agencé pour maintenir avec serrage un dit tampon résilient (6).

10. Boîte (1) selon l'une des revendications 1 à 9, **caractérisée en ce que** ledit plateau (30) comporte, au droit de chaque dit compartiment (2), un logement inférieur agencé pour maintenir avec serrage un dit tampon résilient (6).

11. Boîte (1) selon la revendication 3, **caractérisée en ce que** les moyens de fermeture (40) comportent au moins un élément de fermeture inférieur (42) solidaire de ladite base (20), agencé pour coopérer de façon complémentaire avec au moins un élément de fermeture supérieur (41) solidaire dudit couvercle (10).

12. Boîte (1) selon la revendication 11, **caractérisée en ce que** chaque dit élément de fermeture inférieur (42) est agencé pour coopérer par clipage, dans ladite position de fermeture, avec un dit élément de fermeture supérieur (41).

13. Boîte (1) selon l'une des revendications 1 à 12, **caractérisée en ce que** ladite base (20) comporte au moins un détrompeur (28 ; 29) agencé pour coopérer de façon complémentaire avec un détrompeur complémentaire (38 ; 39) que comporte chaque dit plateau (30), pour assurer une orientation relative unique d'un dit plateau (30) par rapport à ladite boîte (1).

14. Boîte (1) selon l'une des revendications 1 à 13, **caractérisée en ce que** ladite base (20) comporte au moins un passage (27) agencé pour autoriser le passage d'au moins un outil d'extraction d'un dit plateau (30) d'avec ladite boîte (1).

15. Boîte (1) selon l'une des revendications 1 à 14, **caractérisée en ce que** ladite base (20) comporte une nervure périphérique basse (25) agencée pour constituer une surface basse d'appui d'un rebord inférieur (35) que comporte une languette périphérique (36) de chaque dit plateau (30), dont un rebord supérieur (32) est agencé pour rester en retrait d'une nervure périphérique haute (26) que comporte ladite base (20).

16. Boîte (1) selon la revendication 15, **caractérisée en ce que** au moins ladite nervure périphérique haute (26) ou ladite nervure périphérique basse (25) est agencée pour coopérer avec une surface périphérique (23) que comporte, à l'opposé de ladite nervure périphérique haute (26) ou ladite nervure périphérique basse (25), une autre base (20) identique pour leur empilage l'une sur l'autre.

17. Boîte (1) selon l'une des revendications 1 à 16, **caractérisée en ce que** chaque dit plateau (30) est empilable sur un autre plateau (30) identique, en appui sur des taquets latéraux (37).

18. Boîte (1) selon l'une des revendications 1 à 17, **caractérisée en ce que** chaque couvercle (10) comporte des pieds (17) agencés pour son empilage sur un couvercle (10) de même type sans contact avec les tampons résilients (6) de l'autre couvercle (10), chaque dit pied (17) comportant une surface inférieure (411) agencée pour venir en appui sur une surface supérieure complémentaire (412) opposée, lors d'un tel empilage.

19. Dispositif (100) de contrôle et/ou de réglage de pièce d'horlogerie, comportant au moins un manipulateur (101) agencé pour manipuler au moins une boîte (1) selon l'une des revendications 1 à 18, que comporte ledit dispositif (100), **caractérisé en ce que** ledit manipulateur (101) comporte au moins un capteur (102) et/ou un outillage (103) agencé pour être inséré au travers d'un au moins un dit orifice principal (7) et d'un dit orifice secondaire (8) aligné avec cet orifice principal (7) dans un même dit compartiment (2), et agencé pour effectuer une mesure et/ou un réglage sur une pièce d'horlogerie (1000) logée dans ledit compartiment (2).

20. Dispositif (100) selon la revendication 19, **caractérisé en ce que** ledit manipulateur (101) comporte autant de capteurs (102) et/ou outillages (103) que ladite au moins une boîte (1) comporte de compartiments (2).

21. Dispositif (100) selon la revendication 19 ou 20, **caractérisé en ce que** ledit manipulateur (101) est agencé pour manipuler chaque dite boîte (1) dans différentes postions de contrôle et/ou de réglage chronométrique, sous différentes conditions physiques, et comporte des moyens de pilotage (110) agencés pour gérer ses mouvements dans l'espace et la durée des contrôles et/ou des réglages dans les différentes positions occupées par ladite boîte (1) ou lors des différents mouvements imprimés à ladite boîte (1).

22. Dispositif (100) selon l'une des revendications 19 à 21, **caractérisé en ce que** ledit dispositif (100) est agencé pour effectuer l'ouverture et la fermeture des couvercles (10) par rapport auxdites bases (20), pour effectuer des opérations de contrôle sous champ magnétique, et/ou de mise sous pression/dépression, et/ou des opérations de contrôle d'étanchéité, et/ou des opérations de gravure, et/ou de lavage.

23. Procédé de contrôle et/ou de réglage d'une pièce d'horlogerie (1000), **caractérisé en ce qu'**on se munit d'une boîte (1) selon l'une des revendications 1 à 18, en position ouverte, qu'on dépose ladite pièce d'horlogerie (1000) dans un dit compartiment (2) d'un dit plateau (30) de ladite boîte (1), au moins sous un dit tampon résilient (6) centré dans ledit compartiment (2) avec son dit orifice secondaire (8) en alignement avec un dit orifice principal (7), **en ce qu'**on plaque directement ou indirectement ladite pièce d'horlogerie (1000) sur ledit fond (3) en refermant ledit couvercle (10) de ladite boîte (1) en compression de chaque dit tampon résilient (6), **en ce qu'**on manipule ladite boîte (1) dans différentes positions dans l'espace, et **en ce qu'**on effectue au moins une opération de contrôle et/ou de réglage de ladite pièce d'horlogerie (1000) au moyen d'un capteur (102) et/ou d'un outillage (103) inséré au travers dudit orifice principal (7).

24. Procédé de contrôle et/ou de réglage selon la revendication 23, **caractérisé en ce qu'**on met en œuvre un dispositif (100) selon l'une des revendications 20 à 22 pour la manipulation de ladite boîte (1).

25. Procédé de contrôle et/ou de réglage selon la revendication 23, **caractérisé en ce qu'**on met en œuvre un dispositif (100) selon la revendication 21 pour la manipulation de ladite boîte (1) dans différentes positions de contrôle et/ou de réglage chronométrique, et **en ce qu'**on effectue, dans chaque dite position, le contrôle et/ou le réglage de ladite pièce d'horlogerie (1000).

26. Procédé de contrôle et/ou de réglage selon l'une des revendications 23 à 25, **caractérisé en ce qu'**on effectue en simultané le contrôle et/ou le réglage d'une pluralité de pièces d'horlogerie (1000) chacune enfermée dans un dit compartiment (2) d'une même dite boîte (1).

## Patentansprüche

1. Verpackungskiste (1) für Uhren, umfassend außen einerseits eine Basis (20), die so gestaltet ist, dass sie innen mindestens eine abnehmbare Schale (30) enthält, und andererseits mindestens eine Abdeckung (10), die so angeordnet ist, dass sie mit der Basis (20) ergänzend zusammenwirkt, um die Kiste (1) zu verschließen, wobei jede Schale (30) mindestens ein Innenfach (2) zur Aufnahme einer Uhr (1000) aufweist, wobei das Fach (2) durch einen Boden (3) und eine Umfangswand (5) begrenzt ist und die Kiste (1) in Bezug auf jedes Fach (2) mindestens einen elastischen Puffer (6) aufweist, der so angeordnet ist, dass er in dem Fach (2) zentriert liegt und durch die Abdeckung (10) beim Schließen der Kiste (1) gegen eine Uhr (1000) gedrückt wird, **dadurch gekennzeichnet, dass** die Kiste (1) in Bezug auf jedes Fach (2) mindestens eine Grundöffnung (7) aufweist, die so angeordnet ist, dass sie den Zugang eines Sensors oder eines Werkzeugs zur Uhr (1000), die sich in dem Fach (2) befindet, ermöglicht, und dass jeder elastische Puffer (6) mindestens eine Folgeöffnung (8) aufweist, die so angeordnet ist, dass sie ausgerichtet auf die Grundöffnung (7) mit dieser zusammenwirkt und den Zugang eines Sensors oder Werkzeugs zur Uhr (1000), die sich in dem Fach (2) befindet, ermöglicht.

2. Kiste (1) nach Anspruch 1, **dadurch gekennzeichnet, dass** die Basis (20) eine Stützfläche (21) aufweist, die so angeordnet ist, dass sie durch Pressen und/oder Einklemmen mit einer komplementären Oberfläche (31), die jede abnehmbare Schale (30) aufweist, zusammenwirkt.

3. Kiste (1) nach Anspruch 1 oder 2, **dadurch gekennzeichnet, dass** die Kiste (1) Verschlussmittel (40) aufweist, die in Bezug auf die Basis (20) und die Abdeckung (10) angeordnet sind, um die Abdeckung (10) in einem zusammengepressten Zustand jedes elastischen Puffers (6) gegen den Boden (3) zu drücken.

4. Kiste (1) nach einem der Ansprüche 1 bis 3, **dadurch gekennzeichnet, dass** die Kiste (1) außen mehrere Indexierungselemente (11) aufweist, um ihre Position und ihre Ausrichtung im Raum zu definieren.

5. Kiste (1) nach einem der Ansprüche 1 bis 4, **dadurch gekennzeichnet, dass** die Kiste (1) außen mehrere Greifmittel (12) aufweist, um sie durch automatisierte Produktionsmittel zu halten und zu verschieben.

6. Kiste (1) nach einem der Ansprüche 1 bis 5, **dadurch gekennzeichnet, dass** die Kiste (1) außen mindestens ein Identifikationselement (13) zur eigenen Lokalisierung und/oder Positionierung im Raum und/oder zur Identifizierung von Produkten, die sie enthält, aufweist.

7. Kiste (1) nach den Ansprüchen 5 und 6, **dadurch gekennzeichnet, dass** mindestens ein Identifikationselement (13) mindestens eine Referenzausrichtung in Bezug auf die Greifmittel (12) definiert.

8. Kiste (1) nach einem der Ansprüche 1 bis 7, **dadurch gekennzeichnet, dass** die Kiste (1) mindestens eine Durchgangsöffnung (14) aufweist, um den Durchgang eines gasförmigen und/oder flüssigen Fluidstroms zwischen der äußeren Umgebung und dem Innenraum der Kiste (1) zu ermöglichen.

9. Kiste (1) nach einem der Ansprüche 1 bis 8, **dadurch gekennzeichnet, dass** die Abdeckung (10) angesichts jedes Fachs (2) eine obere Aufnahme (15) aufweist, die dazu vorgesehen ist, einen elastischen Puffer (6) eingeklemmt zu halten.

10. Kiste (1) nach einem der Ansprüche 1 bis 9, **dadurch gekennzeichnet, dass** die Schale (30) angesichts jedes Fachs (2) eine untere Aufnahme aufweist, die dazu vorgesehen ist, einen elastischen Puffer (6) eingeklemmt zu halten.

11. Kiste (1) nach Anspruch 3, **dadurch gekennzeichnet, dass** die Verschlussmittel (40) mindestens ein unteres Verschlusselement (42) aufweisen, das mit der Basis (20) fest verbunden ist und dazu vorgesehen ist, mit mindestens einem mit der Abdeckung (10) fest verbundenen oberen Verschlusselement (41) ergänzend zusammenzuwirken.

12. Kiste (1) nach Anspruch 11, **dadurch gekennzeichnet, dass** jedes untere Verschlusselement (42) so angeordnet ist, dass es durch Einrasten in der Verschlussposition mit einem oberen Verschlusselement (41) zusammenwirkt.

13. Kiste (1) nach einem der Ansprüche 1 bis 12, **dadurch gekennzeichnet, dass** die Basis (20) mindestens eine Unverwechselbarkeitseinrichtung (28; 29) aufweist, die so angeordnet ist, dass sie mit einer komplementären Unverwechselbarkeitseinrichtung (38; 39), die jede Schale (30) aufweist, ergänzend zusammenwirkt, um eine eindeutige relative Ausrichtung einer Schale (30) in Bezug auf die Kiste (1) sicherzustellen.

14. Kiste (1) nach einem der Ansprüche 1 bis 13, **dadurch gekennzeichnet, dass** die Basis (20) mindestens einen Durchgang (27) aufweist, der so angeordnet ist, dass er den Durchgang mindestens eines Werkzeugs zum Entnehmen der Schale (30) aus der Kiste (1) ermöglicht.

15. Kiste (1) nach einem der Ansprüche 1 bis 14, **dadurch gekennzeichnet, dass** die Basis (20) eine untere Umfangsrippe (25) aufweist, die dazu vorgesehen ist, eine untere Stützfläche eines unteren Randes (35) zu bilden, die eine Umfangslasche (36) jeder Schale (30) aufweist, deren oberer Rand (32) so angeordnet ist, dass er von einer oberen Umfangsrippe (26), die die Basis (20) aufweist, zurückversetzt bleibt.

16. Kiste (1) nach Anspruch 15, **dadurch gekennzeichnet, dass** mindestens die obere Umfangsrippe (26) oder die untere Umfangsrippe (25) so angeordnet ist, dass sie mit einer Umfangsfläche (23) zusammenwirkt, die eine andere, identische Basis (20) gegenüber der oberen Umfangsrippe (26) oder der unteren Umfangsrippe (25) aufweist, um sie aufeinander zu stapeln.

17. Kiste (1) nach einem der Ansprüche 1 bis 16, **dadurch gekennzeichnet, dass** jede Schale (30) auf einer anderen, identischen Schale (30) stapelbar ist, indem sie sich auf seitlichen Nasen (37) abstützt.

18. Kiste (1) nach einem der Ansprüche 1 bis 17, **dadurch gekennzeichnet, dass** jede Abdeckung (10) Füße (17) aufweist, die dazu vorgesehen sind, sie auf einer Abdeckung (10) desselben Typs ohne Kontakt mit den elastischen Puffern (6) der anderen Abdeckung (10) zu stapeln, wobei jeder Fuß (17) eine untere Oberfläche (411) aufweist, die so angeordnet ist, dass sie sich beim Stapeln auf einer gegenüberliegenden komplementären oberen Oberfläche (412) abstützt.

19. Kontroll- und/oder Regulierungsvorrichtung (100) für Uhren, umfassend mindestens einen Manipulator (101), der dazu angeordnet ist, mindestens eine Kiste (1) nach einem der Ansprüche 1 bis 18, die die Vorrichtung (100) umfasst, handzuhaben, **dadurch gekennzeichnet, dass** der Manipulator (101) mindestens einen Sensor (102) und/oder ein Werkzeug (103) umfasst, der bzw. das dazu vorgesehen ist, durch mindestens eine Grundöffnung (7) und eine Folgeöffnung (8), die auf diese Grundöffnung (7) in demselben Fach (2) ausgerichtet ist, eingeführt zu werden, und dazu vorgesehen ist, eine Messung und/oder eine Regulierung an der Uhr (1000), die sich in dem Fach (2) befindet, vorzunehmen.

20. Vorrichtung (100) nach Anspruch 19, **dadurch gekennzeichnet, dass** der Manipulator (101) ebenso viele Sensoren (102) und/oder Werkzeuge (103) umfasst, wie die mindestens eine Kiste (1) Fächer (2) enthält.

21. Vorrichtung (100) nach Anspruch 19 oder 20, **dadurch gekennzeichnet, dass** der Manipulator (101) dazu angeordnet ist, jede Kiste (1) in unterschiedlichen chronometrischen Kontroll- und/oder Regulierungspositionen unter unterschiedlichen physikalischen Bedingungen handzuhaben, und Steuermittel (110) aufweist, die dazu vorgesehen sind, seine Bewegungen im Raum sowie die Dauer der Kontrolle und/oder der Regulierung in den von der Kiste (1) eingenommenen unterschiedlichen Positionen oder bei unterschiedlichen Bewegungen, in die die Kiste (1) versetzt wird, zu steuern.

22. Vorrichtung (100) nach einem der Ansprüche 19 bis 21, **dadurch gekennzeichnet, dass** die Vorrichtung (100) dazu vorgesehen ist, das Öffnen und Schließen von Abdeckungen (10) in Bezug auf die Basen (20) vorzunehmen, um Steueroperationen unter Magnetfeldeinfluss und/oder Druck- oder Unterdruckbeaufschlagung und/oder Dichtigkeitsprüfoperationen und/oder Gravieroperationen und/oder Waschvorgänge auszuführen.

23. Kontroll- und/oder Regulierungsverfahren für eine Uhr (1000), **dadurch gekennzeichnet, dass** eine Kiste (1) nach einem der Ansprüche 1 bis 18 in der offenen Position bereitgestellt wird, wobei die Uhr (1000) in ein Fach (2) einer Schale (30) der Kiste (1) unter mindestens einem elastischen Puffer (6) eingelegt wird, der in dem Fach (2) so zentriert ist, dass seine Folgeöffnung (8) auf die Grundöffnung (7) ausgerichtet ist, dass die Uhr (1000) direkt oder indirekt durch Schließen der Abdeckung (10) der Kiste (1) gegen den Boden (3) gedrückt wird, indem jeder elastische Puffer (6) zusammengepresst wird, dass die Kiste (1) in unterschiedlichen Positionen im Raum gehandhabt wird und dass mindestens eine Kontroll- und/oder Regulierungsoperation der Uhr (1000) durchgeführt wird mittels eines Sensors (102) und/oder eines Werkzeugs (103), der bzw. das durch die Grundöffnung (7) eingeführt wird.

24. Kontroll- und/oder Regulierungsverfahren nach Anspruch 23, **dadurch gekennzeichnet, dass** eine Vorrichtung (100) nach einem der Ansprüche 20 bis 22 betrieben wird, um die Kiste (1) handzuhaben.

25. Kontroll- und/oder Regulierungsverfahren nach Anspruch 23, **dadurch gekennzeichnet, dass** eine Vorrichtung (100) nach Anspruch 21 betrieben wird, um die Kiste (1) in unterschiedlichen Positionen für die chronometrische Kontrolle und/oder Regulierung handzuhaben, und dass die Kontrolle und/oder Regulierung der Uhr (1000) in jeder Position ausgeführt werden.

26. Kontroll- und/oder Regulierungsverfahren nach einem der Ansprüche 23 bis 25, **dadurch gekennzeichnet, dass** die Kontrolle und/oder Regulierung mehrerer Uhren (1000), die jeweils in einem Fach (2) derselben Kiste (1) enthalten sind, gleichzeitig ausgeführt werden.

## Claims

1. Packaging box (1) for timepieces comprising externally, on the one hand, a base (20) arranged to hold inside at least one removable tray (30), and on the other hand, at least one lid (10) arranged to cooperate in a complementary manner with said base (20) to close said box (1), each said tray (30) comprising at least one inner compartment (2) for receiving a timepiece (1000), said compartment (2) being delimited by a bottom (3), and a peripheral partition (5), and said box (1) comprising, in each said compartment (2), at least one resilient pad (6) arranged to be centred inside said compartment (2), and to be pressed onto a said timepiece (1000) by said lid (10) when said box (1) is closed, **characterized in that** said box (1) comprises, in each said compartment (2), at least one main through orifice (7) arranged to allow a sensor or tool access to a said timepiece (1000) occupying said compartment (2), and **in that** each said resilient pad (6) comprises at least one secondary orifice (8) arranged to cooperate in alignment with a said main orifice (7), and to allow a said sensor or tool access to said timepiece (1000) occupying said compartment (2).

2. Box (1) according to claim 1, **characterized in that** said base (20) comprises a bearing surface (21) arranged to engage, by pressing and/or clamping, with a complementary surface (31) comprised in each said removable tray (30).

3. Box (1) according to claim 1 or 2, **characterized in that** said box (1) comprises closing means (40) arranged in said base (20) and in said lid (10), to press said lid (10) onto said bottom (3) in a compressed state of each said resilient pad (6).

4. Box (1) according to any of claims 1 to 3, **characterized in that** said box (1) comprises, externally, a plurality of indexing elements (11) to define its position and orientation in space.

5. Box (1) according to any of claims 1 to 4, **characterized in that** said box (1) comprises, externally, a plurality of gripping means (12), for holding and moving said box using automated production means.

6. Box (1) according to any of claims 1 to 5, **characterized in that** said box (1) comprises, externally, at least one identification element (13) for the identification thereof, and/or positioning thereof in space, and/or for identification of products contained therein.

7. Box (1) according to claims 5 and 6, **characterized in that** at least one said identification element (13) defines at least one reference orientation with respect to the gripping means (12).

8. Box (1) according to any of claims 1 to 7, **characterized in that** said box (1) comprises at least one through orifice (14) to allow the passage, between the outside and inside of said box (1), of a gaseous fluid and/or liquid flow.

9. Box (1) according to any of claims 1 to 8, **characterized in that** said lid (10) comprises, directly above each said compartment (2), an upper housing (15) arranged to clamp and hold a said resilient pad (6).

10. Box (1) according to any of claims 1 to 9, **characterized in that** said lid (30) comprises, directly below each said compartment (2), a lower housing arranged to clamp and hold a said resilient pad (6).

11. Box (1) according to claim 3, **characterized in that** the closing means (40) comprise at least one lower closing element (42) integral with said base (20), arranged to cooperate in a complementary manner with at least one upper closing element (41) integral with said lid (10).

12. Box (1) according to claim 11, **characterized in that** each said lower closing element (42) is arranged to engage in a clip fit, in said closing position, with a said upper closing element (41).

13. Box (1) according to any of claims 1 to 12, **characterized in that** said base (20) comprises at least one foolproof positioning element (28; 29) arranged to cooperate in a complementary manner with a complementary foolproof positioning element (38; 39) comprised in each said tray (30), to ensure a unique relative orientation of a said tray (30) with respect to said box (1).

14. Box (1) according to any of claims 1 to 13, **characterized in that** said base (20) comprises at least one passage (27) arranged to allow the passage of at least one tool for removal of a said tray (30) from said box (1).

15. Box (1) according to any of claims 1 to 14, **characterized in that** said base (20) comprises a low peripheral rib (25) arranged to form a low support surface for a lower rim (35) comprised in a peripheral tongue (36) of each said tray (30), whose upper rim (32) is arranged to remain set back from a high peripheral rib (26) comprised in said base (20).

16. Box (1) according to claim 15, **characterized in that** at least said high peripheral rib (26) or said low peripheral rib (25) is arranged to cooperate with a peripheral surface (23) comprised, opposite to said high peripheral rib (26) or said low peripheral rib (25), in another identical base (20) for the stacking thereof one atop the other.

17. Box (1) according to any of claims 1 to 16, **characterized in that** each said tray (30) can be stacked on another identical tray (30), supported on side support blocks (37).

18. Box (1) according to any of claims 1 to 17, **characterized in that** each lid (10) includes feet (17) arranged for stacking said lid onto another lid (10) of the same type with no contact with the resilient pads (6) of the other lid (10), each said foot (17) comprising a lower surface (411) arranged to come to bear on an opposite, complementary upper surface (412), during such stacking.

19. Device (100) for testing and/or timing timepieces, comprising at least one manipulator (101) arranged to manipulate at least one box (1) according to any of claims 1 to 18, comprised in said device (100), **characterized in that** said manipulator (101) comprises at least one sensor (102) and/or one tool (103) arranged to be inserted through at least one said main orifice (7) and one said secondary orifice (8) aligned with said main orifice (7) in the same said compartment (2), and arranged to make a measurement and/or adjustment to a timepiece (1000) housed inside said compartment (2).

20. Device (100) according to claim 19, **characterized in that** said manipulator (101) includes as many sensors (102) and/or tools (103) as said at least one box (1) has compartments (2).

21. Device (100) according to claim 19 or 20, **characterized in that** said manipulator (101) is arranged to manipulate each said box (1) in different testing and/or chronometric timing positions, under different physical conditions, and includes control means (110) arranged to control its movements in space and the duration of testing and/or timing operations in the different positions occupied by said box (1), or when different movements are imparted to said box (1).

22. Device (100) according to any of claims 19 to 21, **characterized in that** said device (100) is arranged to open and close lids (10) with respect to said bases (20), to perform magnetic field tests, and/or pressure/depression test operations, and/or water resistance test operations, and/or etching operations, and/or washing operations.

23. Method for testing and/or timing a timepiece (1000), **characterized in that** a box (1) according to any of claims 1 to 18 is taken in an open position, said timepiece (1000) is placed inside a said compartment (2) of a said tray (30) of said box (1), at least underneath one said resilient pad (6) centred inside said compartment (2) with its said secondary orifice (8) in alignment with a said main orifice (7), **in that** said timepiece (1000) is pressed directly or indirectly onto said bottom (3) by closing said lid (10) of said box (1) compressing each said resilient pad (6), **in that** said box (1) is manipulated in different positions in space, and **in that** at least one testing and/or timing operation of said timepiece (1000) is performed by means of a sensor (102) and/or a tool (103) inserted through said main orifice (7).

24. Testing and/or timing method according to claim 23, **characterized in that** a device (100) according to any of claims 20 to 22 is implemented for manipulation of said box (1).

25. Testing and/or timing method according to claim 23, **characterized in that** a device (100) according to claim 21 is implemented for manipulating said box (1) in different testing and/or chronometric timing positions, and **in that**, in each said position, said timepiece (1000) is tested and/or timed.

26. Testing and/or timing method according to any of claims 23 to 25, **characterized in that** the testing and/or timing of a plurality of timepieces (1000) is performed simultaneously, with each said timepiece enclosed in one said compartment (2) of the same said box (1).
